# EUROPÄISCHE PATENTSCHRIFT

(11) **EP 0 238 818 B1**
(45) Veröffentlichungstag und Bekanntmachung des Hinweises auf die Patenterteilung: **06.12.1989**
(21) Anmeldenummer: 87101710.9
(22) Anmeldetag: 07.02.1987
(51) Int. Cl.: F42B 13/06

(54) **Ein durch kinetische Energie wirkendes Treibspiegelgeschoss**
Sub-calibre projectile using kinetic energy
Projectile à calibre réduit dont les effets sont basés sur son énergie cinétique

(30) Priorität: 21.03.1986 CH 1153/86
(43) Veröffentlichungstag der Anmeldung: 30.09.1987
(73) Patentinhaber: Werkzeugmaschinenfabrik Oerlikon-Bührle AG, 8050 Zürich (CH)
(72) Erfinder: Katzmann, Harald Ing. HTL, CH-5432 Neuenhof (CH); Sigg, Hanspeter, D-7893 Altenburg (DE); Freymond, Pierre Dipl. Phys. ETH, CH-8307 Effretikon (CH); Ammann, David Ing. HTL, CH-8625 Gossau (CH)

(56) Entgegenhaltungen:
- EP-A- 0 156 948
- FR-A- 2 202 275
- US-A- 3 338 167

## Beschreibung

Die Erfindung betrifft ein durch kinetische Energie wirkendes Treibspiegelgeschoss für verschiedenartige Ziele, insbesondere homogene und heterogene Ziele, enthaltend:
- eine Geschossspitze;
- einen hohlen hinten und vorne verschlossenen Splittermantel, an dem die Geschossspitze vorne befestigt ist;
- eine inerte Füllung mit einer Dichte von mindestens 10g/cm3 im Innern des Splittermantels;
- wobei die Geschossspitze den Splittermantel vor einer vorzeitigen Fragmentierung schützt;
- der Splittermantel nach Eindringen ins Ziel fragmentiert;
- die Füllung die radiale Wirkung im Ziel vergrössert.

Bei einem bekannten unterkalibrigen, stabilisierten Mehrzweckgeschoss dieser Art (siehe EP-A-0 146 745) ist ebenfalls ein Splittermantel mit einer inerten Füllung vorhanden. Dieses Geschoss fragmentiert ohne einen komplizierten Zünder nach dem Aufprall, während des Eindringens ins Ziel und besitzt einen Radialeffekt. Das Geschoss weist einen Geschosskörper auf mit einem axialen Kanal, der vorne durch eine ballistische Haube verschlossen ist. Hinter der ballistischen Haube befindet sich ein Kolben, der axial verschiebbar im Kanal des Geschosskörpers geführt ist.

Bei einem anderen bekannten durch kinetische Energie wirkenden Geschoss dieser Art (siehe US-PS-4 353 305) ist vorne eine Eindringspitze und hinten ein Haupteindringkörper vorhanden und dazwischen ist eine Abstandshülse angeordnet. In dieser Abstandshülse befinden sich Kugeln als Sekundärgeschosse. Diese Kugeln werden entweder durch den Aufschlag im Ziele oder durch eine Spreng-oder Brandladung nach allen Richtungen weggeschleudert. Die Abstandshülse dient als Stoss-Fänger, um die beim Aufprall des Geschosses im Ziel reflektierten Wellen vom Haupteindringkörper fernzuhalten. Die Sekundärgeschosse sind vorzugsweise aus Schwermetall.

Es hat sich nun gezeigt, dass diese bekannten Geschosse noch nicht die angestrebte synergistische Wirkung erreichen und sich in ihrer Wirkung noch verbessern lassen.

Mit der vorliegenden Erfindung soll nun die Aufgabe gelöst werden, ein Geschoss zu schaffen, das sich insbesondere für verschiedenartige Ziele eignet und das beim Durchdringen von mehreren Platten eines Zieles eine möglichst grosse Zerstörung des Zieles in radialer Richtung bewirkt.

Das Geschoss, mit dem diese Aufgabe gelöst wird, ist dadurch gekennzeichnet, dass die Füllung aus einem Pulver besteht, dessen Korngrösse kleiner als 200 11m ist.

Vorzugsweise weist der Splittermantel an seinem hinteren Ende einen integrierten Boden auf und sein Hohlraum ist vorne durch die Geschossspitze verschliessbar, oder der Splittermantel weist vorne eine integrierte Geschossspitze auf und ist hinten durch einen Abschlusskörper verschliessbar.

Vorzugsweise ist der Splittermantel mit Sollbruchstellen versehen, durch welche die Grösse der einzelnen Splitter bestimmt ist. Statt der Ausbildung von Sollbruchstellen kann der Splittermantel so spröde sein, dass er beim Eindringen ins Ziel in einzelne Splitter zerfällt.

Die Erfindung eignet sich insbesondere für mittelkalibrige Mehrzweck-Geschosse (d.h. Kaliber 20-40mm) zur Bekämpfung von Luftzielen.

Das Geschoss soll vorzugsweise ausschliesslich aus metallischen Werkstoffen bestehen, vorzugsweise Schwermetall. Zur Erzielung einer hohen Querschnittbelastung wird auf die Verwendung eines Sprengstoffes, einer Brandladung und eines Zünders verzichtet. Trotzdem soll auf Splitter- und sprengartige Wirkung nicht verzichtet werden, auch ist eine grosse Eindringtiefe erwünscht.

Das Geschoss soll eine grosse Trefferwahrscheinlichkeit besitzen, diese wird durch eine kurze Flugzeit erreicht. Zur Erreichung einer kurzen Flugzeit ist eine hohe Massenquerschnittsbelastung erforderlich, um die Abbremsung des Geschosses durch den Luftwiderstand klein zu halten. Eine hohe Massenquerschnittsbelastung wird durch Verwendung von Werkstoffen von hoher Dichte erreicht.

Eine hohe Anfangsgeschwindigkeit wird ferner durch die Verwendung eines Treibspiegels erreicht.

Das Geschoss soll eine grosse Zerstörwirkung besitzen, diese wird dadurch erreicht, dass möglichst die gesamte kinetische Energie vom Geschoss an das Ziel übertragen wird, um ein grosses Volumen im Ziel zerstören zu können. Dazu ist jedoch erforderlich, dass das Geschoss erst nach dem Eindringen ins Ziel zersplittert und nicht schom beim Aufprall. Die radiale Wirkung des Geschosses darf somit erst nach einer gewissen Verzögerung erfolgen. Panzerplatten und andere Zielabschirmungen sollen mit möglichst kleinem Energieaufwand durchschlagen werden.

Verschiedene Ausführungsbeispiele des erfindungsgemässen Geschosses sind im folgenden anhand der beigefügten Zeichnung ausführlich beschrieben.

### Es zeigt:

Fig.1-3 je einen Längsschnitt durch verschiedene Ausführungsbeispiele des erfindungsgemässen Geschosses;
Fig.4 einen Schnitt nach Linie IV-IV in Fig.1 in vergrössertem Massstab.

Gemäss Fig.1 besteht das erfindungsgemässe Geschoss aus folgenden Elementen:
Einem Splittermantel 10
Einer Füllung 11
Einem Abschlusskörper 12
Einer integrierten Spitze 13.

Gemäss Fig.2 besitzt das erfindungsgemässe Geschoss statt des Abschlusskörpers einen Penetrator 12 und statt der integrierten Spitze eine separate Spitze 13.

Gemäss Fig.3 besitzt das erfindungsgemässe Geschoss am hinteren Ende weder einen Abschlusskörper noch einen Penetrator, sondern einen integrierten Boden 12 und statt der integrierten oder separaten Spitze ist eine als Abschlusskörper ausgebildete Spitze vorgesehen.

Der Splittermantel 10 wird nach dem Eindringen des Geschosses fragmentieren und in einzelne wirksame Splitter zerfallen. Für diesen Splittermantel 10 wird eine geeignete Schwermetallegierung verwendet, z.B. Wolfram oder Uranium. Es eignet sich auch gesintertes Schwermetall, Stahl oder Hartmetall. Der Splittermantel soll entweder sehr spröde sein, oder er soll durch Sollbruchstellen 14 in Splitter 15 von geeigneter Grösse zerfallen (siehe Fig.4). Vorzugsweise wird ein Material verwendet, dessen Dehnungsfähigkeit unter ca. 10% liegt.

Die pulverförmige Füllung wird nach dem Eindringen des Geschosses nach allen Richtungen ausgestossen. Für diese Füllung wird ein Schwermetallpulver verwendet, insbesondere Wolframpulver, das eine hohe Dichte von 10gr/cm3 besitzt und das eine Korngrösse von etwa 10-200 11m besitzt, d.h. die Korngrösse soll kleiner als 200 11m sein. Für die Füllung wird vorzugsweise Schwermetallpulver verwendet. Die Zerstäubung der Füllung im Ziel bewirkt eine Druckwelle.

Der Abschlusskörper 12, insbesondere der Penetrator 12, erfüllt die Aufgabe, möglichst tief ins Ziel einzudringen ohne sich zu zerlegen. Auch für den Abschlusskörper oder Penetrator wird vorzugsweise eine Schwermetallegierung verwendet, die jedoch eine hohe Zähigkeit besitzt und Panzerplatten durchdringen kann.

Der Abschlusskörper 12 ist zylindrisch (Fig.1). Der Penetrator 12 besitzt eine kegelförmige Spitze (Fig.2).

Die Spitze 13 soll - beim Eindringen des Geschosses im Ziel - verhindern, dass der Splittermantel vorzeitig zerlegt und die Füllung vorzeitig zerstäubt wird. Für die Spitze 13 wird ein zähhartes Material verwendet. Die Spitze 13 kann gemäss Fig.1 aus einem Stück mit dem Splittermantel hergestellt sein.

Die Wirkungsweise des beschriebenen Geschosses ist wie folgt:

Die Elemente des Geschosses, insbesondere Splittermantel 10, Füllung 11 und Penetrator 12, sind so aufeinander abgestimmt, dass eine hohe Synergie im Ziel erreicht wird. Splittermantel 10 und Penetrator 12 gewährleisten die erforderliche Strukturfestigkeit des Geschosses während des Zuführens zur Waffe und während der Abschussphase.

Die Elemente haben im Ziel eine unterschiedliche Wirkung, da sie unterschiedliche Grössen besitzen:
a) Der Abschlusskörper 12 weist eine Masse von 10-100 Gramm auf. Mit dem Abschlusskörper 12 werden nur wenige Löcher tief im Ziel erzeugt.
b) Die Splitter des Splittermantels 10 weisen eine Masse von 0,1 bis 10 Gramm auf. Mit den Splittern werden viele einzelne Löcher erzeugt.
c) Die Pulverkörner der Füllung 11 haben eine Masse von 0,000001 bis 0,0001 Gramm. Mit der Füllung wird ein heterogenes Ziel zerstört.

Die Wirkung dieser Elemente ist jedoch gestaffelt. Durch den Drall wird die radiale Wirkung des Geschosses vergrössert, dabei spielt das Verhältnis zwischen kinetischer Energie in Schussrichtung und kinetischer Drallenergie eine Rolle.

## Patentansprüche

1. Ein durch kinetische Energie wirkendes Treibspiegelgeschoss, für verschiedenartige Ziele, insbesondere homogene und heterogene Ziele, enthaltend:
- eine Geschosspitze (13);
- einen hohlen hinten und vorne verschlossenen Splittermantel (10), an dem die Geschosspitze (13) vorne befestigt ist;
- eine inerte Füllung (11) mit einer Dichte von mind. 10gr/cm3 im Innern des Splittermantels (10); wobei
- die Geschosspitze (13) den Splittermantel (10) vor einer vorzeitigen Fragmentierung schützt;
- der Splittermantel (10) nach Eindringen im Ziel fragmentiert;
- die Füllung (11) die radiale Wirkung im Ziel vergrössert; dadurch gekennzeichnet, dass
- die Füllung (11) aus einem Pulver besteht, dessen Korngrösse kleiner als 200 J.lm ist.

2. Treibspiegelgeschoss nach Anspruch 1, dadurch gekennzeichnet, dass der Splittermantel (10) an seinem hinteren Ende einen integrierten Boden (12) aufweist, und sein Hohlraum vorne durch die Geschosspitze (13) verschliessbar ist.

3. Treibspiegelgeschoss nach Anspruch 1, dadurch gekennzeichnet, dass der Splittermantel (10) vorne eine integrierte Geschosspitze (13) aufweist und hinten durch einen Abschlusskörper (12) verschliessbar ist.

4. Treibspiegelgeschoss nach Anspruch 1, dadurch gekennzeichnet, dass der Splittermantel (10) mit Sollbruchstellen (14) versehen ist, durch welche die Grösse der einzelnen Splitter (15) bestimmt ist.

5. Treibspiegelgeschoss nach Anspruch 1, dadurch gekennzeichnet, dass der Splittermantel (10) so spröde ist, dass er beim Eindringen ins Ziel in einzelne Splitter (15) zerfällt.

## Revendications

1. Projectile sous-calibré agissant par l'énergie cinétique pour des cibles très différentes en particulier pour des cibles homogènes et des cibles hétérogènes, projectile comprenant:
- une pointe de projectile (13),
- une enveloppe à fractionnement (10) creuse, fermée à l'arrière et à l'avant, cette enveloppe portant à l'avant la pointe (13) du projectile,
- un remplissage inerte (11) ayant une densité au moins égale à 10 g/cm³, à l'intérieur de l'enveloppe à fractionnement (10),
- la pointe (13) du projectile protégeant l'enveloppe à fractionnement (10) contre un fractionnement anticipé,
- l'enveloppe à fractionnement (10) se fractionne après sa pénétration dans la cible,
- le remplissage (11) augmente l'action radiale dans la cible, caractérisé en ce que:
- le remplissage (11) est à base d'une poudre dont la granulométrie est inférieure à 200 microns.

2. Projectile sous-calibré selon la revendication 1, caractérisé en ce que l'enveloppe à fractionnement (10) comporte à son extrémité arrière, un fond (12) intégré et sa cavité creuse vers l'avant est fermée par la pointe (13) du projectile.

3. Projectile sous-calibré selon la revendication 1, caractérisé en ce que l'enveloppe à fractionnement (10) comporte à l'avant, une pointe de projectile (13) intégrée et à l'arrière est fermé par un organe de fermeture (12).

4. Projectile sous-calibré selon la revendication 1, caractérisé en ce que l'enveloppe à fractionnement (10) comporte des lignes de rupture de consigne (14) qui définissent la dimension des différents éclats (15).

5. Projectile sous-calibré selon la revendication 1, caractérisé en ce que l'enveloppe à fractionnement (10) est tellement cassante qu'à la pénétration dans la cible, elle se décompose en éclats fractionnés (15).

## Claims

1. Kinetic energy using sibot-type projectile for various types of targets, in particular homogeneous and heterogeneous targets, including:
- a projectile point (13);
- a hollow splinter casing (10), sealed at the front and the rear, with the projectile point (13) attached to its front;
- an inert filling (11) with a density of at least l0gr/cm³ in the interior of the splinter casing (10);
- whereby the projectile point (13) protects the splinter casing (10) from premature fragmentation;
- the splinter casing (10) fragments after penetration into the target;
- the filling (11) increases the radial effect in the target, characterised in that
- the filling (11) is a powder with a grain size of less than 200 µm.

2. Sabot-type projectile according to claim 1, characterised in that the splinter casing (10) has an integrated bottom (12) at its tail end; that its hollow space is sealable at the front by the projectile point (13).

3. Sabot-type projectile according to claim 1, characterised in that the splinter casing (10) has an integrated projectile point (13) at the front; that its tail end is sealable by way of a sealing member (12).

4. Sabot-type projectile according to claim 1, characterised in that the splinter casing (10) has lines of weakness (14) which determine the size of the individual splinters (15).

5. Sabot-type projectile according to claim 1, characterised in that the splinter casing (10) is so brittle that it disintegrates into individual splinters (15) whilst penetrating the target.
